# EUROPÄISCHE PATENTSCHRIFT

(11) **EP 0 988 450 B1**
(45) Veröffentlichungstag und Bekanntmachung des Hinweises auf die Patenterteilung: **11.09.2002**
(21) Anmeldenummer: 98933598.9
(22) Anmeldetag: 09.06.1998
(51) Int. Cl.: F04B 15/02

(54) **ZWEIZYLINDERDICKSTOFFPUMPE**
TWO-CYLINDER THICK MATTER PUMP
POMPE A LIQUIDES EPAIS COMPORTANT DEUX CYLINDRES

(30) Priorität: 11.06.1997 DE 19724504
(43) Veröffentlichungstag der Anmeldung: 29.03.2000
(73) Patentinhaber: Schwing GmbH, 44653 Herne (DE)
(72) Erfinder: SCHWING, Friedrich, D-45891 Gelsenkirchen (DE)
(74) Vertreter: Bockhorni, Josef, Dipl.-Ing.
(86) Internationale Anmeldenummer: EP9803459
(87) Internationale Veröffentlichungsnummer: WO98057063

(56) Entgegenhaltungen:
- US-A- 3 929 400
- Patent Abstracts of Japan, Band 7, Nr 92(M-208); & JP,A,5815772 (ISHIKAWAJIMA HARIMA JUKOGYO K.K.), 1983-04-29

## Beschreibung

Die Erfindung betrifft eine Zweizylinderdickstoffpumpe gemäß dem Oberbegriff des Anspruches 1.

Die erfindungsgemäße Dickstoffpumpe dient zur Förderung von Stoffen oder Stoffgemischen von schlammiger bis zähflüssiger Konsistenz, die vorzugsweise feste Partikel in einer bestimmten Konzentration enthalten können. Ein Beispiel für derartige Stoffgemische bildet Beton, in dem die festen Partikel aus Sandund Kieskörnern vorliegen. Solche Pumpen fördern den Dickstoff mit ihren abwechselnd ansaugenden und fördernden Zylindern unter Druck durch eine Förderleitung. Dabei dient ein den Zylindern vorgeschalteter Füllbehälter dazu, dem saugenden Förderzylinder eine hinreichend große Menge des Dickstoffes anzubieten.

Die meisten Dickstoffe neigen jedoch, insbesondere in der Ruhe zur Verfestigung. Das kann eine Folge von Sedimentationserscheinungen sein, bei der Förderung von Beton kommen auch andere Entmischungstendenzen vor, die zum frühzeitigen Verfestigen des Betons führen. Bei der erfindungsgemäßen Dickstoffpumpe weist der Füllbehälter deswegen ein Rührwerk auf, welches einerseits den Dickstoff im Behälter in Bewegung hält und andererseits den Öffnungen der Förderzylinder zuführt, so daß diese im Normalbetrieb keine Luft ansaugen können. Dazu ist die Welle des Rührwerkes im Füllbehälter angeordnet und trägt Rührwerkzeuge, welche einen Fördereffekt in Richtung auf die Zylinderöffnungen ergeben und in der Regel die Form von angestellten Paddeln aufweisen.

Zur Auf- und Zusteuerung der Förderzylinderöffnungen dienen bei der erfindungsgemäßen Zweizylinderdickstoffpumpe ein Rohrschieber, der das Ende der Förderleitung bildet, mit dieser aber gelenkig verbunden ist. Das freie Ende des Rohrschiebers bewegt sich unter Zuführung von Antriebsenergie zwischen den beiden Öffnungen der Förderzylinder im Takt der Ansaug- und Förderhübe ihrer Kolben, so daß der fördernde Zylinder den Dickstoff in den Eintrittsschenkel des Rohrschiebers preßt, während die Öffnung des anderen Förderzylinders freigegeben ist, d. h. in unmittelbarer Verbindung mit den im Förderzylinder enthaltenen Dickstoff steht und diesen ansaugt. Der in den Eintrittsschenkel unter Druck geförderte Dickstoff gelangt in den Austrittsschenkel des Rohrschiebers und tritt dann unmittelbar aus diesem in die Förderleitung über.

Aus verschiedenen Gründen, insbesondere aber dann, wenn die erfindungsgemäße Zweizylinderdickstoffpumpe als Autopumpe mobil ist, ergibt sich die Notwendigkeit, die Höhe des Füllbehälters zu beschränken. Dann verlangt ein ausreichendes Füllvolumen eine verhältnismäßig große Breite des Füllbehälters und eine trichterförmige Neigung mindestens seiner Vorderwand, d. h. der Wand, die in Verlängerung der Förderzylinder außen angeordnet ist, während die Rückwand die Begrenzung des Füllbehälters an den Förderzylinderenden bildet. Die Anordnung des Rohrschiebers im Füllbehälter, die bei der erfindungsgemäßen Zweizylinderdickstoffpumpe vorgesehen ist führt dazu, daß sich ein zusätzlich zu dem Rührwerk einstellende Bewegung im Dickstoff ergibt, sobald der Rohrschieber seine Steuerbewegungen aufnimmt.

Solche Zweizylinderdickstoffpumpen sind als Betonpumpen bereits bekannt (DE-AS 23 15 857). Hierbei ergibt sich die Anordnung der Paddel an den Enden der Rührwerkwelle in unmittelbarer Nähe der Seitenwand des Füllbehälters. Zwischen den Teilkreisen, die die außen angeordneten Paddel bei der Drehung der Rührwerkwelle beschreiben, liegen die Öffnungen der Zylinder. Der Eintrittsschenkel des Rohrschiebers ist vor den Zylinderöffnungen im Füllbehälter angeordnet. Bei einem derartigen Aufbau der Zweizylinderdickstoffpumpe können die Paddel den Dickstoff den Zylinderöffnungen nicht unmittelbar zuführen, um das Ansaugen von Luft in die Förderzylinder beim Saugtakt auszuschließen, weil der vor den Zylinderöffnungen hin- und hergehende Eintrittsschenkel des Rohrschiebers den mittleren Raum zwischen den beiden Paddeln auf der Rührwerkwelle beansprucht. Deswegen findet die erwünschte auflockernde Wirkung der Paddel im mittleren Bereich des Füllbehälters vor den Zylinderöffnungen nicht statt. Im Betrieb kommt es deswegen vor, daß in diesem mittleren Bereich der Dickstoff andickt und beispielsweise bei Beton eine Brücke bildet, welche das Ansaugen des Betons in die Zylinder behindert oder gar verhindert. Dadurch wird die Förderleistung insbesondere bei Betonpumpen mindestens stark herabgesetzt.

Ferner sind Zweizylinderdickstoffpumpen bekannt (US - A 3 929 400), bei denen ein Rohrschieber mit seinem Austrittsschenkel hinter der Rührwerkwelle an der Rückwand des Füllbehälters einer Zweizylinderdickstoffpumpe angeordnet ist. Hierbei sind die Eintrittsöffnungen der Förderzylinder hinter der Rückwand des Behälters angeordnet und befindet sich der Austrittsschenkel zwischen der Rührwerkwelle und der Rückwand des Füllbehälters. Der Eintritts- und der Austrittsschenkel des Rohrschiebers bilden hierbei eine etwa rechtwinklige L-förmige Gesamtanordnung, wobei der Austrittsschenkel vertikal ausgerichtet ist und der zur Zweizylinderdickstoffpumpe führende Eintrittsschenkel horizontal verläuft. Bei dieser Bauweise kann am Ende des Pumpvorgangs Restbeton im Füllbereich verbleiben, der, um eine Aushärtung und damit eine Störung im späteren Pumpbetrieb zu vermeiden, zumeist sehr mühsam entfernt werden muss. Diese Probleme treten bei Arbeitspausen am Ende der Dickstofförderung auf.
Aufgabe der Erfindung ist es, eine Zweizylinderdickstoffpumpe der gattungsgemäßen Art derart weiterzubilden, dass nach Beendigung der Dickstofförderung der nur mühsam entfernbare Dickstoff verringert werden soll.

Diese Aufgabe wird erfindungsgemäß durch die Merkmale des Anspruchs 1 geklärt, wobei die Unteransprüche zweckmäßige Weiterbildungen betreffen.

Nach Maßgabe der Erfindung ist die Mittelachse des Austrittsschenkels in Richtung auf die Rückwand des Füllbehälters gegen die Vertikale geneigt ist, so dass der Eintrittsschenkel der L-förmigen Baueinheit nach unten weist. Dadurch wirkt der Eintrittsschenkel nach Beendigung der Dickstofförderung als schräggerichtete Schurre, auf die der Dickstoff vor die Förderzylinderöffnungen gefördert wird. Die Zylinderöffnungen liegen hierbei tiefer als der Boden des Füllbehälters, wodurch der Restdickstoff im Füllbehälter nach der Dickstofförderung gering gehalten werden kann, wobei auch das Rührwerk den Dickstoff zur Mitte des Füllbehälters fördert. Der Vorteil einer solchen Zweizylinderdickstoffpumpe liegt außerdem darin, dass die nach Stillsetzen der Förderung nicht mehr förderbare Dickstoffmenge unabhängig vom Füllvolumen des Füllbehälters ist. Daher kann man bei Verwirklichung der Erfindung den Spiegel des Füllstoffes durch ausreichende Vergrößerung des Füllbehälters ohne Schwierigkeiten so weit anheben, dass sich beim Ansaugen des Dickstoffes selbst bei hoher Sauggeschwindigkeit im Füllbehälter keine Saugkrater bilden können, durch die Luft in die Förderzylinder gelangen kann. Dickstoffverluste und Entsorgungsschwierigkeiten beim Ausräumen des nicht mehr förderbaren Dickstoffrestes aus dem Füllbehälter lassen sich dadurch entscheidend vermindern. Dadurch, dass in Folge der erfindungsgemäßen Bauweise die Zylinderöffnungen tiefer als der Boden des Füllbehälters liegen, steht vor der jeweiligen Ansaugöffnung ein hydrostatischer Dickstoff- bzw. Betondruck zur Verfügung, der die Höhe des Füllbehälterbodens übersteigt, so dass am Ende des Förderbetriebs der Füllbehälter praktisch leergezogen werden kann.

Vorzugsweise verwirklicht man bei den bisher beschriebenen Ausführungsformen der Erfindung auch die Merkmale des Anspruches 4, wonach u. a. das Drehlager des Rohrschiebers, welches dessen Steuerbewegungen ermöglicht an der Außenseite der Rückwand des Füllbehälters angeordnet ist. Hierdurch ist es nämlich möglich, im Gegensatz zum Stand der Technik die obere Öffnung des Füllbehälters völlig frei zu machen und bei gegebenen Abmessungen des Füllbehälters die Einengung der Einfüllöffnung durch den Rohrschieber, bei L-förmigen Rohrschiebern hauptsächlich durch dessen Austrittsschenkel auf ein Minimum zu verringern.

Mit den Merkmalen des Anspruches 5 werden die Zylinderöffnungen in ein eigens angebautes kanalförmiges Gehäuse verlegt, welches bis auf eine Öffnung in den Füllbehälter in sich geschlossen ist. Die Kanalform umschließt den Eintrittsschenkel des Rohrschiebers und sorgt dafür, daß die von dem Eintrittsschenkel der Rohrweiche beim Schwenken verursachte Dickstoffverdrängung gering bleibt. Das ist wünschenswert, weil die beim Schwenken des Rohrschiebers an der Rückseite des Eintrittsschenkels auftretende Heckwelle nicht mehr zu einem Hohlraum führt und dadurch die Füllung des ansaugenden Zylinders verbessert wird. Außerdem vermindern sich die Antriebskräfte der Rohrweiche, was ebenfalls von erheblichem Vorteil ist.

Die Einzelheiten, weiteren Merkmale und andere Vorteile der Erfindung ergeben sich aus der nachfolgenden Beschreibung eines Ausführungsbeispieles anhand der Figuren in der Zeichnung. Es zeigen
- Fig. 1: eine im Querschnitt gezeichnete Teilansicht einer Betonpumpe gemäß der Erfindung,
- Fig. 2: eine ebenfalls teilweise im Schnitt gehaltene Draufsicht auf den Gegenstand der Fig. 1 etwa längs der Linie II-II der Fig. 1 und
- Fig. 3: eine Teilansicht im wesentlichen längs der Linie III-III der Fig. 2.

Die allgemein mit 1 bezeichnete Dickstoffpumpe gemäß dem Ausführungsbeispiel weist einen Füllbehälter 2 auf, in den von oben der zu fördernde Beton beispielsweise aus einem Fahrmischer über eine Rutsche eingeführt wird. Der Füllbehälter hat eine rechteckige Öffnung 3, deren parallele längere Seiten eine Vorderwand 4 und eine Rückwand 5 bilden. Die Grundrisse der Seitenwände 6 bzw. 7 zeigen einen unteren Bogen 8 und divergierende Schenkel 9 bzw. 10. Dadurch ergibt sich eine oben offene Trogform des Füllbehälters 2.

Etwa in der Quermitte durchsetzt den Füllbehälter 2 eine Rührwerkwelle 11. Diese ist mit Rührwerkzeugen besetzt, welche drehfest auf der Welle befestigt und gegeneinander versetzt sowie in Längsrichtung der Welle im Abstand voneinander angeordnet sind. Die Rührwerkzeuge 12 bis 14 sind symmetrisch zur Längsebene des Füllbehälters 3 angeordnet und reichen mit steigender Ordnungszahl etwa bis zum Austrittsschenkel 15 eines allgemein mit 16 bezeichneten Rohrschiebers, dessen anderer Schenkel als Eintrittsschenkel für den Beton dient und mit dem Austrittsschenkel 15 einen Winkel von ca. 90° einschließt. Dadurch ergibt sich eine L-förmige Anordnung des Rohrschiebers, der in einem Rohrdrehgelenk 18 um die Mittelachse des aufgehenden Austrittsschenkels 15 schwenkt, wodurch das Rohrdrehgelenk 18 mit dem Ende einer Förderleitung 19 verbunden ist. Ein Drehlager 20 stützt den Rohrschieber 16 auf einer Traverse 21 ab, die an beiden Enden bei 22 und 23 von aufgehenden Stützen getragen wird.

Ein kanalförmiges Gehäuse 24 ist mit seiner inneren Öffnung 25 bei 26 an den Behälterboden angeflanscht. Das Gehäuse 24 hat eine bogenförmige Rückwand 27 deren Bogen der Schwenkbewegung des Eintrittsschenkels entspricht. Auf der Innenseite der bogenförmigen Wand 27 sitzt eine Brillenplatte 28, während ein Schneidring 29 das verschleißbare Ende des Eintrittsschenkels 17 bildet und mit einer kautschuk-elastischen Dichtung 30 gegen die Brillenplatte 28 gepreßt wird.

Ein Anschlußgehäuse 31, welches beiderseits gelenkig an aufgehende Stützen 32 und 33 angeschlossen ist, bildet die Verbindung zu den Förderzylindern 34 und 35.

Die Brillenplatte umschließt die beiden Öffnungen 45 und 46, durch die die Förderzylinder 34, 35 ansaugen bzw. durch den Rohrschieber 16 in die Förderleitung 19 Beton fördern. Diese Öffnungen bilden das jeweils innere Ende von zwei Rohrstutzen 38 und 39, welche nach außen von der bogenförmigen Rückwand 27 des Kanalgehäuses 24 gekrümmt sind, um den bauartbedingten seitlichen Abstand der beiden Förderzylinder 34 und 35 mit ihren Kolben 36 und 37 zu überbrücken.

Die L-förmige Baueinheit aus dem Eintrittsschenkel 17 und dem Austrittsschenkel 15 sowie dem 90°-Krümmer des Rohrschiebers 16 ist nach hinten in Richtung auf die Rückwand 5 des Füllbehälters 2 und die dahinterliegenden Förderzylinder 34, 35 um ca. 30° geneigt. Dadurch weisen der Eintrittsschenkel 17 und das ihn umschließende Kanalgehäuse 24 nach unten. Unter der Öffnung des Kanalgehäuses in den Füllbehälter 2 ergibt sich hieraus eine Schurre 47, auf die der Beton vor die Förderzylinderöffnungen 45 und 46 gefördert wird.

Der Rohrschieber 16 schwingt im Takt der gegenläufigen Kolben 36 und 37 vor die Förderzylinderöffnungen des jeweils ansaugenden Kolbens 37 um die Längsachse seines Austrittsschenkels 15 in dem Lager 20 und dem Rohrdrehgelenk 18 der Förderleitung 19. Der Rohrschieber ist zusätzlich mit dem Zapfen 48 seiner unteren Antriebswelle 40 auf dem Boden der Schurre 47 abgestützt. Ein unterer Antrieb 41 oder ein oberer Antrieb 42 übertragen die Bewegungsenergie für den Rohrschieber auf die Welle 40 oder das obere Ende des Austrittsschenkels 15 zwischen dem Lager 20 und dem Rohrdrehgelenk 18.

Bauartbedingt sind die Förderzylinder 34, 35 aus der Senkrechten nach hinten oben geneigt. Die Verbindung zwischen der Neigung der Schurre 47 und des Kanalgehäuses 24 mit den Förderzylinderenden stellt das Anschlußgehäuse 31 her, das die Rohrkrümmer 49, 50 aufweist und bei 43 und 44 an das Kanalgehäuse 24 angeschlossen ist.

Im Betrieb wird der Beton mit Hilfe der unter einem Winkel angestellten Paddel 12 bis 14 des Rührwerkes von beiden Seiten des Füllbehälters 2 zur Mitte geschaufelt und gelangt auf der Schurre 47 vor die Zylinderöffnungen 45 und 46 der jeweils ansaugenden Förderzylinder 34 und 35. Dadurch steht vor der jeweiligen Ansaugöffnung ein hydrostatischer Betondruck zur Verfügung, der die Höhe des Bodens 8 des Füllbehälters 2 übersteigt, wobei das Rührwerk dafür sorgt, daß stets ausreichend Beton zur Verfügung steht, um die Bildung von Saugkratern vor den Öffnungen 45 und 46 zu verhindern. Am Ende des Förderbetriebes kann der Füllbehälter praktisch leergezogen werden, da kein Restbeton im Füllbehälter 2 durch die Wirkung der Paddel verbleibt.

### Bezugszeichenliste:

- 1: Dickstoffpumpe
- 2: Füllbehälter
- 3: Öffnung
- 4: Vorderwand
- 5: Rückwand
- 6: Seitenwand
- 7: Seitenwand
- 8: Bogen
- 9: Schenkel
- 10: Schenkel
- 11: Rührwerkwelle
- 12: Rührwerkzeug
- 13: Rührwerkzeug
- 14: Rührwerkzeug
- 15: Austrittsschenkel
- 16: Rohrschieber
- 17: Eintrittsschenkel
- 18: Rohrdrehgelenk
- 19: Förderleitung
- 20: Drehlager
- 21: Traverse
- 22: Stütze
- 23: Stütze
- 24: Kanalgehäuse
- 25: Öffnung
- 26: Flansch
- 27: bogenförmige Rückwand
- 28: Brillenplatte
- 29: Schneidring
- 30: Dichtung
- 31: Anschlußgehäuse
- 32: aufgehende Stütze
- 33: aufgehende Stütze
- 34: Förderzylinder
- 35: Förderzylinder
- 36: Kolben
- 37: Kolben
- 38: Rohrstutzen
- 39: Rohrstutzen
- 40: Antriebswelle
- 41: Schwingantrieb
- 42: Schwingantrieb
- 43: Flansch
- 44: Flansch
- 45: Förderzylinderöffnung
- 46: Förderzylinderöffnung
- 47: Schurre
- 48: Zapfen
- 49: Rohrkrümmer
- 50: Rohrkrümmer

## Patentansprüche

1. Zweizylinderdickstoffpumpe (1) mit einem Füllbehälter (2) zur Aufnahme von Dickstoff, einem Rührwerk, dessen Welle (11) im Füllbehälter (2) verlegt ist und einem schwenkbaren Rohrschieber (16), der im Füllbehälter (2) angeordnet ist, zur Steuerung der abwechselnden Ansaug- und Fördertakte der Förderzylinder dient und einen vor den Eintrittsöffnungen der Förderzylinder (34, 35) schwenkenden Eintrittsschenkel (17) sowie einen mit der Förderleitung (19) drehbar verbundenen. Austrittsschenkel (15) aufweist, wobei die Eintrittsöffnungen (46, 45) der Förderzylinder (34, 35) hinter der Rückwand (5) des Füllbehälters (2) und der Austrittsschenkel (15) zwischen der Rührwerkwelle (11) und der Rückwand (5) an dieser angeordnet sind, sowie der Eintritts- und der Austrittsschenkel des Rohrschiebers (16) eine etwa rechtwinklige L-förmige Gesamtanordnung bilden, **dadurch gekennzeichnet, daß** die Mittelachse des Austrittschenkels (15) in Richtung auf die Rückwand (5) des Füllbehälters (2) gegen die Vertikale geneigt ist, so daß der Eintrittschenkel (17) der L-förmigen Baueinheit nach unten weist.

2. Zweizylinderdickstoffpumpe nach Anspruch 1, **dadurch gekennzeichnet, daß** die Mittelachse des Austrittsschenkels (15) in Richtung auf die Rückwand (5) des Füllbehälters (2) um ca. 30° gegen die Vertikale geneigt ist.

3. Zweizylinderdickstoffpumpe nach Anspruch 1 oder Anspruch 2, **dadurch gekennzeichnet, daß** der Rohrschieber oben an der Außenseite der Rückwand (27) des Füllbehälters (2) und unten in Verlängerung seines Austrittsschenkels (15) auf dem Boden einer Schurre (47) gelagert ist, die als Verbindung zu den Förderzylinderöffnungen (45, 46) dient.

4. Zweizylinderdickstoffpumpe nach einem oder mehreren der vorausgehenden Ansprüche, dadurch gekennzeichent, daß sich an den Füllbehälter (2) ein Kanalgehäuse (24) anschließt, das bis auf eine Öffnung in den Füllbehälter (2) geschlossen ist und mindestens das vordere Ende des Eintrittsschenkels (17) des Rohrschiebers (16) umschließt.

5. Zweizylinderdickstoffpumpe nach einem oder mehreren der vorausgehenden Ansprüche, **dadurch gekennzeichnet, daß** das Kanalgehäuae (24) Rohrstutzen (38, 39) aufweist, und welche so ausgebildet und angeordnet sind, daß der seitliche Abstand der Förderzylinderöffnungen (46, 45) geringer ist als der der Förderzylinder (34, 35).

6. Zweizylinderdickstoffpumpe nach einem oder mehreren der vorausgehenden Ansprüche, **dadurch gekennzeichnet, daß** zwischen den Rohrstutzen (38, 39) des Kanalgehäuses (24) und den Förderzylindern (34, 35) ein Anschlußgehäuse (31) vorgesehen ist, welches eine Übergangskrümmung von der nach unten gerichteten Neigung der Schurre (47) und/oder des Kanalgehäuses (24) in die Richtung der Förderzylinder (34, 35) bildet.

7. Zweizylinderdickstoffpumpe nach einem oder mehreren der vorausgehenden Ansprüche, **dadurch gekennzeichnet, daß** der Zapfen (48) des unteren Drehlagers oder der Austrittsschenkel (15) des Rohrschiebers (16) zwischen dem Drehgelenk (18) und der Förderleitung (19) als Antriebswellen des Rohrschiebers (16) dienen.

## Claims

1. Two-cylinder slurry (1) including a filling tank (2) for receiving slurry, an agitator, whose shaft (11) is situated in the filling tank (2), and a pivotal sleeve valve (16), which is disposed in the filling tank (2), for controlling the alternating suction and delivery phases of the delivery cylinders and a pivotal inlet limb (17) in front of the inlet openings of the delivery cylinders (34, 35) and an outlet limb rotatably connected to the delivery conduit (19), whereby the inlet openings (46, 45) of the delivery cylinders (34, 35) are disposed behind the rear wall (5) of the filling tank (2) and the outlet limb (15) is disposed between the agitator shaft (11) and the rear wall (5) on the latter and the inlet and outlet limbs of the sleeve valve (16) define an approximately right-angled, L-shaped overall arrangement, **characterised in that** the central axis of the outlet limb (15) is inclined to the vertical in the direction towards the rear wall (5) of the filling tank (2) so that the inlet limb (17) of the L-shaped unit points downwardly.

2. Two-cylinder slurry pump as claimed in claim 1, **characterised in that** the central axis of the outlet (15) is inclined by 30° to the vertical in the direction toward the rear wall (5) of the filling tank (2).

3. Two-cylinder slurry pump as claimed in claim 1 or claim 2, **characterised in that** the sleeve valve is mounted at the top on the outer surface of the rear wall (27) of the filling tank (2) and at the bottom, in an extension of its outlet limb (15) on the base of a chute (47), which serves as a connection to the delivery cylinder openings (45, 46).

4. Two-cylinder slurry pump as claimed one or more of the preceding claims, **characterised in that** adjoining the filling tank (2) there is a passage housing (24), which is closed with the exception of an opening into the filling tank (2) and encloses at least the front end of the inlet limb (17) of the sleeve valve (16).

5. Two-cylinder slurry pump as claimed in one or more of the preceding claims, **characterised in that** the passage housing (24) has sockets (38, 39), which are so constructed and arranged that the lateral spacing of the delivery cylinder openings (46, 45) is less than that of the delivery cylinders (34, 35).

6. Two-cylinder slurry pump as claimed in one or more of the preceding claims, **characterised in that** provided between the sockets (38, 39) of the passage housing (24) and the delivery cylinders (34, 35) there is a connection housing (31), which defines a transition curvature from the downwardly directed inclination of the chute (47) and/or of the passage housing (24) into the direction of the delivery cylinder (34, 35).

7. Two-cylinder slurry pump as claimed in one or more of the preceding claims, **characterised in that** the pin (48) of the lower rotary bearing or the outlet limb (15) of the sleeve valve (16) between the rotary joint (18) and the delivery conduit (19) serve as drive shafts of the sleeve valve (16).

## Revendications

1. Pompe à liquides épais comportant deux cylindres (1) ayant un réservoir de remplissage (2) pour recevoir un liquide épais, un mélangeur dont l'arbre (11) est monté dans le réservoir de remplissage (2) et un tiroir tubulaire basculant (16) qui est agencé dans le réservoir de remplissage (2), qui sert à. la commande du cycle alternatif d'aspiration et d'acheminement des cylindres d'acheminement et qui comprend une branche d'admission basculante (17) devant les ouvertures d'admission des cylindres d'acheminement (34, 35) ainsi qu'une branche d'évacuation (15) reliée en rotation avec la conduite d'acheminement (19), où les ouvertures d'admission (46, 45) des cylindres d'acheminement (34, 35) sont agencées derrière la paroi arrière (5) du réservoir de remplissage (2) et la branche d'évacuation (15) est agencée entre l'arbre (11) du mélangeur et la paroi arrière (5) sur celui-ci, où les branches d'admission et d'évacuation du tiroir tubulaire (16) forment un agencement d'ensemble en forme de L sensiblement perpendiculaire, **caractérisée en ce que** l'axe médian de la branche d'évacuation (15) est incliné dans la direction de la paroi arrière (5) du réservoir de remplissage (2) contre la verticale, de telle sorte que la branche d'admission (17) de l'unité de construction en forme de L est dirigée vers le bas.

2. Pompe à liquides épais comportant deux cylindres selon la revendication 1, **caractérisée en ce que** l'axe médian de la branche d'évacuation (15) est incliné dans la direction de la paroi arrière (5) du réservoir de remplissage à environ 30° contre la verticale.

3. Pompe à liquides épais comportant deux cylindres selon la revendication 1 ou la revendication 2, **caractérisée en ce que** le tiroir tubulaire est monté en haut sur le côté extérieur de la paroi arrière (27) du réservoir de remplissage (2) et en bas dans le prolongement de sa branche d'évacuation (15) sur le fond d'un obturateur (47) qui fait fonction de raccord avec les ouvertures (45, 46) des cylindres d'acheminement.

4. Pompe à liquides épais comportant deux cylindres selon une ou plusieurs des revendications précédentes, **caractérisée en ce qu'**un logement de conduite (24) se raccorde au réservoir de remplissage (2), lequel est fermé jusqu'à une ouverture dans le réservoir de remplissage (2) et enveloppe au moins l'extrémité avant de la branche d'admission (17) du tiroir tubulaire (16).

5. Pompe à liquides épais comportant deux cylindres selon une ou plusieurs des revendications précédentes, **caractérisée en ce que** le logement de conduite (24) comprend des supports pour tuyaux (38, 39), lesquels sont réalisés et agencés de telle sorte que l'écartement latéral des ouvertures (46, 45) des cylindres d'acheminement est inférieur à celui des cylindres d'acheminement (34, 35).

6. Pompe à liquides épais comportant deux cylindres selon une ou plusieurs des revendications précédentes, **caractérisée en ce qu'**un logement de raccordement (31) est prévu entre les supports pour tuyaux (38, 39) du logement de conduite (24) et les cylindres d'acheminement (34, 35), lequel forme une courbure de transition depuis l'inclinaison dirigée vers le bas de l'obturateur (47) et/ou du logement de conduite (24) dans la direction des cylindres d'acheminement (34, 35).

7. Pompe à liquides épais comportant deux cylindres selon une ou plusieurs des revendications précédentes, **caractérisée en ce que** la cheville (48) du palier de rotation inférieur ou la branche d'évacuation (15) du tiroir tubulaire (16) servent d'arbres d'entraînement du tiroir tubulaire (16) entre la charnière de rotation (18) et la conduite d'acheminement (19).
